# FASCICULE DE BREVET EUROPEEN

(11) **EP 2 621 313 B1**
(45) Date de publication et mention de la délivrance du brevet: **12.12.2018**
(21) Numéro de dépôt: 11754701.8
(22) Date de dépôt: 19.07.2011
(51) Int. Cl.: A47G 25/14, A47G 25/34

(54) **CINTRE AVEC ENCOCHE ET POIGNÉE**
KLEIDERHAKEN MIT AUSSCHNITT UND GRIFF
HANGER HAVING A CUTOUT AND A HANDLE

(30) Priorité: 28.09.2010 FR 1057779
(43) Date de publication de la demande: 07.08.2013
(73) Titulaire: Thevenet, Didier, 69570 Limonest (FR)
(72) Inventeur: Thevenet, Didier, 69570 Limonest (FR)
(74) Mandataire: Verriest, Philippe
(86) Numéro de dépôt international: PCT/FR2011/051726
(87) Numéro de publication internationale: WO 2012/045932

(56) Documents cités:
- CN-U- 201 452 719
- DE-A1- 4 413 992
- JP-A- 2000 014 518
- JP-U- 52 032 429
- NL-C2- 1 024 705
- US-A- 2 499 538
- US-A1- 2007 090 134

## Description

La présente invention concerne un cintre pour vêtement à col comprenant une première partie dite de soutien comportant deux branches latérales destinées à soutenir un vêtement, et une deuxième partie dite d'accrochage comportant une base la reliant à la première partie de soutien par une zone située entre les extrémités libres des deux branches latérales, et un moyen d'accrochage, notamment un crochet, centré par rapport aux extrémités libres des deux branches latérales et destiné à accrocher le cintre sur un support, telle une tringle.

Un cintre est un ustensile vestimentaire pratique permettant de suspendre un vêtement par exemple à la tringle d'un portant ou d'une armoire afin de le ranger en évitant de le froisser. NL 1 024 705 C2 et CN 201 452 719 U décrivent des exemples de cintres connus de l'art antérieur.

Pour mettre sur cintre une chemise ou un T-shirt et en général tout vêtement à col, il est nécessaire de passer le cintre par l'ouverture située dans la partie inférieure du vêtement ou bien de défaire un ou plusieurs boutons ou d'étirer le col au risque de le déformer.

Le fait de défaire un ou plusieurs boutons peut devenir fastidieux lorsque plusieurs chemises sont en présence.

De plus, cela nécessite une manipulation de la chemise qui en plus du risque supplémentaire de salissure du vêtement qu'elle engendre, peut conduire à l'arrachage d'un bouton.

En effet, défaire un bouton sur une chemise non portée est plus délicat que de défaire un bouton sur une chemise portée.

En outre, pour certains vêtements délicats, la manipulation de ces derniers doit être évitée au maximum afin de limiter les risques de salissures notamment par des traces de doigts.

De même, lorsque les vêtements sont disposés sur une tringle, il convient pour les mêmes raisons d'éviter de le saisir directement.

Pour cela, certaines personnes saisissent le vêtement par le crochet du cintre.

Cependant, cela est peu pratique et nécessite souvent au préalable un bon repérage du cintre sur sa tringle.

De plus, la disposition côte à côte des vêtements sur une tringle comprime parfois les vêtements les uns contre les autres de telle sorte que lorsque l'on retire un vêtement de sa tringle, le mouvement vers le haut de celui-ci peut décrocher d'autres vêtements disposés à proximité, entrainant leur chute au sol et donc un risque de salissure.

De plus, les formes et dimensions des vêtements n'étant pas uniforme, il peut être nécessaire de disposer d'un cintre pouvant s'adapter à différents vêtements et de faciliter leur repérage.

La présente invention a pour but de résoudre tout ou partie des inconvénients mentionnés ci-dessus.

A cet effet, la présente invention a pour objet un cintre comprenant une première partie dite de soutien comportant deux branches latérales destinées à soutenir un vêtement, et une deuxième partie dite d'accrochage comportant une base la reliant à la première partie de soutien par une zone située entre les extrémités libres des deux branches latérales, et un moyen d'accrochage, notamment un crochet, centré par rapport aux extrémités libres des deux branches latérales et destiné à accrocher le cintre sur un support, telle une tringle, la base de la partie d'accrochage étant excentrée par rapport aux extrémités libres des deux branches latérales de la partie de soutien de manière à former une encoche de passage, par exemple pour le passage d'un col de chemise, comportant deux bords formés respectivement par la partie de soutien et par la partie d'accrochage, le cintre étant caractérisé en ce que la partie d'accrochage comprend au moins une poignée.

Cette disposition permet une insertion plus aisée du cintre au travers le col d'un vêtement ainsi qu'une bonne tenue en main du cintre tout en limitant la manipulation du vêtement.

Selon un mode de réalisation, l'encoche de passage comprend une ouverture au travers de laquelle il peut être inséré une partie d'un vêtement, par exemple le col d'une chemise et un fond sur lequel peut venir buter ladite partie du vêtement, tel un col de chemise en bout de course lors de son passage au travers l'encoche de passage, l'ouverture comprenant un dégagement suffisant par rapport à celui du fond.

Cette disposition facilite l'insertion du vêtement dans l'encoche de passage.

Selon un mode de réalisation, l'au moins une poignée a une orientation différente de celle de l'un des deux bords de l'encoche de passage.

Selon un mode de réalisation, l'au moins une poignée s'étend depuis une zone située entre la base et le moyen d'accrochage de la partie d'accrochage.

Selon un mode de réalisation, l'au moins une poignée forme une prolongation de l'encoche de passage.

Selon un mode de réalisation, la projection de l'au moins une poignée sur un plan composé par deux demi-plans définis de part et d'autre d'une première droite perpendiculaire à une deuxième droite joignant les extrémités des deux branches et passant par la base de la partie d'accrochage, est située sur un même demi-plan de ce plan que la projection sur ce même plan de la branche latérale de la partie de soutien dont l'extrémité est la plus proche de la base de la partie d'accrochage.

Selon un mode de réalisation, la partie d'accrochage comporte un moyen d'attache pour un anneau de marquage.

Cette disposition permet l'utilisation d'anneaux de marquage standards.

Selon un mode de réalisation, le moyen d'attache comporte une encoche définissant un support pour l'anneau de marquage.

Selon un mode de réalisation, le support comporte plusieurs sections d'épaisseurs différentes.

Selon un mode de réalisation, le moyen d'attache comporte un support en forme de « U » dont les branches sont reliées à la partie d'accrochage et dont la base est destinée au support de l'anneau de marquage.

Selon un mode de réalisation, le cintre comporte des moyens de retenue répartis sur l'un de ses flancs latéraux ou répartis sur les deux flancs latéraux du cintre.

Avantageusement, les moyens de retenue sont formés par des tétons faisant saillie de la surface d'un ou des flancs du cintre, ou des évidements creusés dans la surface d'un ou des flancs du cintre.

Selon un mode de réalisation, la partie de soutien comprend une barre de soutien destinée à soutenir un vêtement, tel un pantalon ou une jupe, ladite barre de soutien joignant sensiblement les deux branches latérales.

Avantageusement, la barre de soutien est amovible et retenue à l'encontre des branches latérales par des moyens de maintien, telles des encoches de dimensions déterminées disposées sur les branches latérales.

En outre, selon un mode de réalisation, cette barre comprend des pinces pour soutenir un vêtement.

La présente invention a également pour objet un kit comprenant un cintre tel que décrit précédemment et au moins une partie modulable comportant des moyens de retenue complémentaires de ceux du cintre.

Selon un mode de réalisation, l'au moins une partie modulable a le même profil que le cintre.

Selon un mode de réalisation, l'au moins une partie modulable est un autre cintre.

De toute façon, l'invention sera bien comprise à l'aide de la description qui suit, en référence au dessin schématique annexé représentant, à titre d'exemple non limitatif, un cintre ainsi que le kit selon l'invention.
La figure 1 montre une vue de côté et de dessous d'un cintre selon un mode de réalisation de l'invention.
La figure 2 montre une vue de côté et de dessous d'une partie modulable d'un kit comprenant le cintre illustré à la figure 1.
La figure 3 montre une vue de côté et de dessous d'une autre partie modulable d'un kit comprenant le cintre illustré à la figure 1.
La figure 4 montre une vue de côté et de dessous d'un cintre selon un autre mode de réalisation de l'invention.
La figure 5 montre une vue de côté d'un cintre selon un autre mode de réalisation de l'invention.
La figure 6 détaille sur plusieurs vues une zone du cintre selon le mode de réalisation présenté à la figure 5.
La figure 7 montre une utilisation d'un cintre selon le mode de réalisation illustré aux figures 5 et 6.
La figure 8 montre un autre mode de réalisation de l'invention.

Comme illustré sur les figures 1 et 4, un cintre 1 selon l'invention comprend une première partie 10 dite de soutien comportant deux branches latérales 11, 12 destinées à soutenir un vêtement, et une deuxième partie dite d'accrochage 20 comportant une base 21 la reliant à la première partie de soutien 10 par une zone 13 située entre les extrémités libres 14, 15 des deux branches latérales 11, 12, et un moyen d'accrochage, notamment un crochet 22, centré par rapport aux extrémités libres 14, 15 des deux branches latérales 11, 12 et destiné à accrocher le cintre 1 sur un support, telle une tringle.

Selon l'invention, la base 21 de la partie d'accrochage 20 est excentrée par rapport aux extrémités libres 14, 15 des deux branches latérales 11, 12 de la partie de soutien 10 de manière à former une encoche de passage 30, par exemple pour le passage d'un col de chemise, comportant deux bords 31, 32 formés respectivement par la partie de soutien 10 et par la partie d'accrochage 20.

Cette encoche de passage 30 comprend un premier bord 31 formé par un bord de la partie de soutien 10 et un deuxième bord 32 formé par un bord de la partie d'accrochage 20.

Selon le mode de réalisation présenté, cette encoche de passage 30 comporte une ouverture 33 au travers de laquelle il peut être inséré une partie d'un vêtement, par exemple le col d'une chemise et un fond 34 sur lequel peut venir buter ladite partie du vêtement, tel un col de chemise en bout de course lors de son passage au travers l'encoche de passage 30, l'ouverture 33 comprenant un dégagement suffisant par rapport à celui du fond, par exemple un dégagement supérieur à celui du fond, afin de faciliter l'insertion de la partie du vêtement dans l'encoche de passage 30.

En outre, la partie d'accrochage 20 comprend au moins un moyen de préhension telle une poignée 40, s'étendant depuis une zone 41 située entre la base 21 et le crochet 22 de la partie d'accrochage 20.

Sur le mode de réalisation présenté à la figure 1, cette poignée 40 forme un prolongement du bord 32 de l'encoche de passage 30 et la projection de cette poignée 40 sur un plan composé par deux demi-plans définis de part et d'autre d'une première droite D1 perpendiculaire à une deuxième droite D2 joignant les extrémités 14, 15 des deux branches 11, 12 et passant par la base 21 de la partie d'accrochage 20, est située sur un même demi-plan de ce plan que la projection sur ce même plan de la branche latérale 11 de la partie de soutien 10 dont l'extrémité 14 est la plus éloignée de la base 21 de la partie d'accrochage 20.

De plus, la poignée 40 a une orientation différente de celle de l'un des deux bords 32, 33 de l'encoche de passage 30 afin de faciliter davantage l'insertion de la partie du vêtement dans l'encoche de passage 30.

Selon une variante illustrée à la figure 4, la projection de la poignée 40 sur un plan composé par deux demi-plans définis de part et d'autre d'une première droite D1 perpendiculaire à une deuxième droite D2 joignant les extrémités 14, 15 des deux branches 11, 12 et passant par la base 21 de la partie d'accrochage 20, est située sur un même demi-plan de ce plan que la projection sur ce même plan de la branche latérale 11 de la partie de soutien 10 dont l'extrémité 14 est la plus proche de la base 21 de la partie d'accrochage 20.

Les cintres 1 illustrés aux figures 1 et 4 peuvent faire partie d'un kit comprenant en outre des parties modulables 50.

Sur les exemples présentés aux figures 2 et 3, ces parties modulables 50 ont un profil sensiblement identique à celui du cintre 1.

Néanmoins, comme illustré aux figures 2 et 3, ces parties modulables 50 sont néanmoins moins épaisses que le cintre 1 et comprennent des bords arrondis 53.

Le kit peut par exemple comprendre une partie modulable gauche 50G disposée sur le flanc gauche F1 du cintre 1 et une partie modulable droite 50D disposée sur le flanc droit F2 du cintre 1.

Afin de maintenir durablement ces parties modulables 50 à l'encontre des flancs F1, F2 du cintre 1, le cintre 1 et les parties modulables 50 comprennent des moyens de retenue 50, en particulier des tétons 51a, répartis sur les deux flancs latéraux F1, F2 du cintre 1 de forme complémentaire à des évidements 52b en forme de trous borgnes répartis de la même manière sur le flanc droit de la partie modulable gauche 50G et sur le flanc gauche de la partie modulable droite 50D.

Les tétons 51a et les évidements 51b ont sensiblement la même forme cylindrique et les mêmes dimensions au jeu près, les tétons 51a étant insérés en force par clipsage à l'intérieur des évidements 51b.

Bien entendu, l'invention ne se limite en aucun cas à la forme et au nombre de ces moyens de retenue 50 donnés ici à titre d'exemple.

Les tétons 51a peuvent être directement issu du moulage du cintre 1 constituant ainsi un élément monobloc ou bien être inséré a posteriori dans des évidements ménagés sur les flancs F1, F2 du cintre 1 identiques à ceux se trouvant sur les parties modulables 50.

Bien entendu, les parties modulables 50 n'occupent pas obligatoirement la totalité de la surface des flancs F1, F2 du cintre 1 et peuvent suivant l'utilisation qui en est faite n'en occuper qu'une partie.

De même, les moyens de retenue 51 peuvent être disposés de diverses manières, par exemple en disposant des tétons 51a uniquement sur un flanc du cintre 1 et des évidements 51b sur l'autre flanc ou bien répartir des tétons et des évidements du même côté du cintre 1.

Plusieurs cintres 1 peuvent également être adossés les uns aux autres pour élargir la partie de soutien 10 afin de s'adapter à un vêtement particulier, comme un manteau généralement plus lourd qu'une chemise.

Ainsi, le cintre 1 ou les cintres adossés constituent une partie centrale pour les parties modulaires 50.

Les parties centrales 1 et modulaires 50 peuvent être fabriquées de différentes largeurs, couleurs, formes, avec du grip, ou bien des incrustations de métal, de verre, de bois, de diamant, de bande ou liquide phosphorescent ou fluorescent, ou encore d'aimant pour tenir de petits objets métalliques tel des aiguilles, des agrafes, des petits outils, et toutes autres incrustations de tout matériaux, ceci en vue de décoration, de repérage visuel, d'utilité aux professionnels et aux utilisateurs en générale.

Selon un mode de réalisation présenté aux figures 5 à 7, le cintre 1 comporte sur sa partie d'accrochage 20 un moyen d'attache 60 pour un anneau de marquage 70.

De telles anneaux de marquage 70 ont généralement une forme cylindrique et comportent un passage cylindrique axial 71 de diamètre déterminé ainsi qu'une fente radiale 72 de largeur inférieure au diamètre du passage 71 et joignant le passage 71 à la périphérie de l'anneau de marquage 70.

Dans ce mode de réalisation, ce moyen d'attache comporte une encoche 61 creusée dans le flanc extérieur de la partie d'accrochage 20 du cintre 1 et définissant un support 62 destiné au clipsage de l'anneau de marquage 70.

Comme illustré particulièrement sur l'ensemble des vues en coupe des figures 6 et 7, le support 62 comporte plusieurs extrémités de sections 62A, 62B, 62C d'épaisseurs différentes destinées à faciliter l'insertion de l'anneau de marquage 70 en l'insérant comme illustré sur la figure 7 selon un premier mouvement de translation M1 par la section 62A d'épaisseur constante et en le faisant coulisser selon un second mouvement de translation M2 vers la section 62C d'épaisseur constante en passant par la section 62B d'épaisseur variable réalisant un lien continu entre les sections 62A et 62C.

Ainsi, la section 62A comporte une épaisseur égale ou inférieure à la largeur de la fente radiale 72 de l'anneau de marquage 70, et la section 62C comporte une épaisseur égale ou légèrement supérieure au diamètre du passage cylindrique axial 71 de l'anneau de marquage 70.

Selon un autre mode de réalisation, le moyen d'attache 60 comporte un support 63 en forme de « U » dont les branches sont reliées à la partie d'accrochage 20 du cintre 1 et dont la base de section circulaire de diamètre égale ou légèrement supérieure au diamètre du passage cylindrique axial 71 de l'anneau de marquage 70, est destinée au clipsage de l'anneau de marquage 70.

Ainsi, un utilisateur désireux d'accrocher une chemise sur une tringle à l'aide d'un cintre selon l'invention, commencera par repérer un cintre 1 adéquat grâce aux parties modulables 50 et aux anneaux de marquage 70 disposés sur le moyen d'attache 60 du cintre 1, puis le saisira d'une main par sa poignée 40.

L'utilisateur saisit alors avec son autre main la chemise par son col.

Il introduit ensuite la branche 12 du cintre 1 dont l'extrémité 15 est la plus éloignée de la base 21 de la partie d'accrochage 20 du cintre 1 et glisse cette branche 12 à l'intérieur de la chemise.

Rapidement, le col de la chemise pénètre dans l'encoche de passage 30 par son ouverture 33 et vient buter contre son fond 34.

Dans cette position, la largeur maximale offerte par le col de chemise est supérieur à la distance séparant le fond 34 de l'encoche de passage 30 de l'extrémité 14 de la branche 11 du cintre 1.

Par un mouvement de rotation, l'utilisateur passe alors la branche 14 du cintre 1 dont l'extrémité est la plus proche de la base 21 de la partie d'accrochage 20 du cintre 1 au travers le col de la chemise.

L'utilisateur peut alors manipuler la chemise afin de la présenter ou bien de la ranger en accrochant le cintre 1 sur une tringle à l'aide de son crochet 22.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons comme il est décrit dans les revendications annexées.

## Revendications

1. Cintre (1) comprenant :
- une première partie (10) dite de soutien comportant :
- deux branches latérales (11, 12) destinées à soutenir un vêtement, et
- une deuxième partie (20) dite d'accrochage comportant :
- une base (21) la reliant à la première partie de soutien (10) par une zone (13) située entre les extrémités libres (14, 15) des deux branches latérales (11, 12), et
- un moyen d'accrochage (22), notamment un crochet, centré par rapport aux extrémités libres (14, 15) des deux branches latérales (11, 12) et destiné à accrocher le cintre (1) sur un support, telle une tringle,
la base (21) de la partie d'accrochage (20) étant excentrée par rapport aux extrémités libres (14, 15) des deux branches latérales (11, 12) de la partie de soutien (10) de manière à former une encoche de passage (30), par exemple pour le passage d'un col de chemise, comportant deux bords (31, 32) formés respectivement par la partie de soutien (10) et par la partie d'accrochage (20),
le cintre (1) étant **caractérisé en ce que** la partie d'accrochage (20) comprend au moins une poignée (40).

2. Cintre (1) selon la revendication 1, dans lequel l'encoche de passage (30) comprend une ouverture (33) au travers de laquelle il peut être inséré une partie d'un vêtement, par exemple le col d'une chemise et un fond (34) sur lequel peut venir buter ladite partie du vêtement, tel un col de chemise en bout de course lors de son passage au travers l'encoche de passage (30), l'ouverture (33) comprenant un dégagement suffisant par rapport à celui du fond (34).

3. Cintre (1) selon l'une des revendications 1 ou 2, dans lequel l'au moins une poignée (40) a une orientation différente de celle de l'un des deux bords (31, 32) de l'encoche de passage (30).

4. Cintre (1) selon l'une des revendications 1 à 3, dans lequel l'au moins une poignée (40) s'étend depuis une zone (41) située entre la base (21) et le moyen d'accrochage (22) de la partie d'accrochage (20).

5. Cintre (1) selon l'une des revendications 1 à 4, dans lequel la projection de l'au moins une poignée (40) sur un plan composé par deux demi-plans définis de part et d'autre d'une première droite (D1) perpendiculaire à une deuxième droite (D2) joignant les extrémités (14, 15) des deux branches (11, 12) et passant par la base (21) de la partie d'accrochage (20), est située sur un même demi-plan de ce plan que la projection sur ce même plan de la branche latérale (11) de la partie de soutien (10) dont l'extrémité (14) est la plus proche de la base (21) de la partie d'accrochage (20).

6. Cintre (1) selon l'une des revendications 1 à 5, dans lequel la partie d'accrochage (20) comporte un moyen d'attache (60) pour un anneau de marquage (70).

7. Cintre (1) selon la revendication 6, dans lequel le moyen d'attache (60) comporte une encoche (61) définissant un support (62) pour l'anneau de marquage (70).

8. Cintre (1) selon la revendication 7, dans lequel le support (62) comporte plusieurs sections (62A, 62B, 62C) d'épaisseurs différentes.

9. Cintre (1) selon la revendication 8, dans lequel le moyen d'attache (60) comporte un support (63) en forme de « U » dont les branches sont reliées à la partie d'accrochage (20) et dont la base est destinée au support de l'anneau de marquage (70).

10. Cintre (1) selon l'une des revendications 1 à 9, comportant des moyens de retenue (51) répartis sur l'un de ses flancs latéraux (F1, F2) ou répartis sur les deux flancs latéraux (F1, F2) du cintre(1).

11. Cintre (1) selon la revendication 10, dans lequel les moyens de retenue (51) sont formés par des tétons (51a) faisant saillie de la surface d'un ou des flancs (F1, F2) du cintre (1), ou des évidements (51b) creusés dans la surface d'un ou des flancs (F1, F2) du cintre (1).

12. Kit comprenant un cintre (1) selon l'une des revendications 10 ou 11 et au moins une partie modulable (50) comportant des moyens de retenue (51) complémentaires de ceux du cintre (1).

13. Kit selon la revendication 12 dans lequel l'au moins une partie modulable (50) a le même profil que le cintre (1).

14. Kit selon l'une des revendications 12 à 13 dans lequel l'au moins une partie modulable (50) est un autre cintre (1).

## Patentansprüche

1. Kleiderbügel (1), umfassend:
- einen Stützabschnitt genannten ersten Abschnitt (10), der beinhaltet:
- zwei Seitenbügel (11, 12), die dazu bestimmt sind, ein Kleidungsstück zu stützen, und
- einen Aufhängabschnitt genannten zweiten Abschnitt (20), der beinhaltet:
- eine Basis (21), welche ihn durch eine Zone (13), die sich zwischen den freien Enden (14, 15) der beiden Seitenbügel (11, 12) befindet, mit dem ersten Stützabschnitt (10) verbindet, und
- ein Aufhängmittel (22), insbesondere einen Haken, der im Verhältnis zu den freien Enden (14, 15) der beiden Seitenbügel (11, 12) zentriert ist, und dazu bestimmt ist, den Kleiderbügel (1) auf einer Halterung, wie einer Stange, aufzuhängen,
wobei die Basis (21) des Aufhängabschnitts (20) im Verhältnis zu den freien Enden (14, 15) der beiden Seitenbügel (11, 12) des Stützabschnitts (10) außerhalb der Mitte liegt, um einen Durchführungseinschnitt (30) zum Beispiel zum Durchführen eines Hemdkragens zu bilden, zwei Ränder (31, 32) beinhaltend, die jeweils durch den Stützabschnitt (10) und durch den Aufhängabschnitt (20) gebildet werden,
wobei der Kleiderbügel (1) **dadurch gekennzeichnet ist, dass** der Aufhängabschnitt (20) mindestens einen Griff (40) umfasst.

2. Kleiderbügel (1) nach Anspruch 1, wobei der Durchführungseinschnitt (30) eine Öffnung (33) umfasst, durch die ein Abschnitt eines Kleidungsstücks, zum Beispiel der Kragen eines Hemdes, eingeführt werden kann, und eine Anlage (34), an der sich dieser Abschnitt des Kleidungsstücks, wie ein Hemdkragen am Ende des Wegs bei dessen Durchführung durch den Durchführungseinschnitt (30) hindurch anlegen kann, wobei die Öffnung (33) einen Freiraum umfasst, der im Verhältnis zu jenem der Anlage (34) ausreichend ist.

3. Kleiderbügel (1) nach einem der Ansprüche 1 oder 2, wobei der mindestens eine Griff (40) eine Ausrichtung aufweist, die sich von jener des einen der beiden Ränder (31, 32) des Durchführungseinschnitts (30) unterscheidet.

4. Kleiderbügel (1) nach einem der Ansprüche 1 bis 3, wobei sich der mindestens eine Griff (40) aus einer Zone (41) erstreckt, die sich zwischen der Basis (21) und dem Aufhängmittel (22) des Aufhängabschnitts (20) befindet.

5. Kleiderbügel (1) nach einem der Ansprüche 1 bis 4, wobei sich die Projektion des mindestens einen Griffs (40) auf eine Ebene, die durch zwei Halbebenen gebildet wird, die beiderseits einer ersten Geraden (D1) senkrecht zu einer zweiten Geraden (D2), welche die Enden (14, 15) der beiden Bügel (11, 12) verbindet und durch die Basis (21) der Aufhängabschnitts (20) verläuft, auf einer selben Halbebene dieser Ebene befindet, wie die Projektion auf diese selbe Ebene des Seitenbügels (11) des Stützabschnitts (10), dessen Ende (14) das nächstgelegene zu der Basis (21) des Aufhängabschnitts (20) ist.

6. Kleiderbügel (1) nach einem der Ansprüche 1 bis 5, wobei der Aufhängabschnitt (20) ein Befestigungsmittel (60) für einen Kennzeichnungsring (70) beinhaltet.

7. Kleiderbügel (1) nach Anspruch 6, wobei das Befestigungsmittel (60) einen Einschnitt (61) beinhaltet, der eine Halterung (62) für den Kennzeichnungsring (70) definiert.

8. Kleiderbügel (1) nach Anspruch 7, wobei die Halterung (62) mehrere Sektionen (62A, 62B, 62C) mit unterschiedlichen Stärken beinhaltet.

9. Kleiderbügel (1) nach Anspruch 8, wobei das Befestigungsmittel (60) eine Halterung (63) in Form eines "U" beinhaltet, deren Bügel mit dem Aufhängabschnitt (20) verbunden sind, und deren Basis für die Halterung des Kennzeichnungsrings (70) bestimmt ist.

10. Kleiderbügel (1) nach einem der Ansprüche 1 bis 9, der Rückhaltemittel (51) beinhaltet, die über die eine seiner Seitenflanken (F1, F2) verteilt sind, oder über die beiden Seitenflanken (F1, F2) des Kleiderbügels (1) verteilt sind.

11. Kleiderbügel (1) nach Anspruch 10, wobei die Rückhaltemittel (51) durch Ansätze (51a) gebildet sind, die aus der Oberfläche von einer oder von den Flanken (F1, F2) des Kleiderbügels (1) überstehen, oder Ausnehmungen (51b), die in die Oberfläche von einer oder von den Flanken (F1, F2) des Kleiderbügels (1) eingearbeitet sind.

12. Set, einen Kleiderbügel (1) nach einem der Ansprüche 10 oder 11 und mindestens einen modulierbaren Abschnitt (50) umfassend, der Rückhaltemittel (51) ergänzend zu jenen des Kleiderbügels (1) beinhaltet.

13. Set nach Anspruch 12, wobei der mindestens eine modulierbare Abschnitt (50) dasselbe Profil wie der Kleiderbügel (1) aufweist.

14. Set nach einem der Ansprüche 12 bis 13, wobei der mindestens eine modulierbare Abschnitt (50) ein anderer Kleiderbügel (1) ist.

## Claims

1. A hanger (1) comprising:
- a first portion (10) called holding portion including:
- two lateral branches (11, 12) intended to hold a garment, and
- a second portion (20) called hooking portion including:
- a base (21) connecting it to the first holding portion (10) by an area (13) located between the free ends (14, 15) of the two lateral branches (11, 12), and
- a hooking means (22), in particular a hook, centered with respect to the free ends (14, 15) of the two lateral branches (11, 12) and intended to hook the hanger (1) on a support, such as a rod,
the base (21) of the hooking portion (20) being eccentric with respect to the free ends (14, 15) of the two lateral branches (11, 12) of the holding portion (10) so as to form a passage notch (30), for example for the passage of a shirt collar, including two edges (31, 32) formed respectively by the holding portion (10) and by the hooking portion (20),
the hanger (1) being **characterized in that** the hooking portion (20) comprises at least one handle (40).

2. The hanger (1) according to claim 1, wherein the passage notch (30) comprises an opening (33) through which a portion of a garment can be inserted, for example the collar of a shirt and a bottom (34) on which said portion of the garment can abut, such as a shirt collar at the end of its travel during its passage through the passage notch (30), the opening (33) comprising a sufficient clearance with respect to that of the bottom (34).

3. The hanger (1) according to any of claims 1 or 2, wherein the at least one handle (40) has an orientation different from that of one of the two edges (31, 32) of the passage notch (30).

4. The hanger (1) according to any of claims 1 to 3, wherein the at least one handle (40) extends from an area (41) located between the base (21) and the hooking means (22) of the hooking portion (20).

5. The hanger (1) according to any of claims 1 to 4, wherein the projection of the at least one handle (40) on a plane composed by two half-planes defined on either side of a first line (D1) perpendicular to a second line (D2) joining the ends (14, 15) of the two branches (11, 12) and passing through the base (21) of the hooking portion (20), is located on the same half-plane of this plane as the projection on this same plane of the lateral branch (11) of the holding portion (10) whose end (14) is closest to the base (21) of the hooking portion (20).

6. The hanger (1) according to any of claims 1 to 5, wherein the hooking portion (20) includes a fastening means (60) for a marking ring (70).

7. The hanger (1) according to claim 6, wherein the fastening means (60) includes a notch (61) defining a support (62) for the marking ring (70).

8. The hanger (1) according to claim 7, wherein the support (62) includes several of sections (62A, 62B, 62C) with different thicknesses.

9. The hanger (1) according to claim 8, wherein the fastening means (60) includes a U-shaped support (63) whose branches are connected to the hooking portion (20) and whose base is intended to support the marking ring (70),

10. The hanger (1) according to any of claims 1 to 9, including retaining means (51) distributed on any of its sidewalls (F1, F2) or distributed on both sidewalls (FI, F2) of the hanger (1).

11. The hanger (1) according to claim 10, wherein the retaining means (51) are formed by pins (51a) protruding from the surface of one or more sidewall(s) (F1, F2) of the hanger (1), or recesses (51b) hollowed into the surface of one or more sidewall(s) (F1, F2) of the hanger (1).

12. A kit comprising a hanger (1) according to any of claims 10 or 11 and at least one modular portion (50) including retaining means (51) complementary to those of the hanger (1).

13. The kit according to claim 12, wherein the at least one modular portion (50) has the same profile as the hanger (1).

14. The kit according to any of claims 12 to 13, wherein the at least one modular portion (50) is another hanger (1).
